# FASCICULE DE BREVET EUROPEEN

(11) **EP 0 302 390 B1**
(45) Date de publication et mention de la délivrance du brevet: **17.06.1992**
(21) Numéro de dépôt: 88112228.7
(22) Date de dépôt: 28.07.1988
(51) Int. Cl.: H01H 33/95, H01H 33/70

(54) **Disjoncteur à haute ou moyenne tension à gaz sous pression à énergie de coupure prélevée sur celle de l'arc**
Druckgasschalter für Hoch- oder Mittelspannung mit von der Lichtbogenenergie entnommener Ausschaltenergie
High or medium voltage gas blast circuit breaker with opening energy taken from the arc energy

(30) Priorité: 03.08.1987 FR 8710988
(43) Date de publication de la demande: 08.02.1989
(73) Titulaire: GEC ALSTHOM SA, 75116 Paris (FR)
(72) Inventeur: Thuries, Edmond, F-69330 Meyzieu (FR); Dufournet, Denis, F-69500 Bron (FR); Perret, Michel, F-38300 Bourgoin-Jallieu (FR)
(74) Mandataire: Weinmiller, Jürgen

(56) Documents cités:
- DE-A- 1 029 449
- DE-A- 2 349 263
- FR-A- 2 356 258

## Description

La présente invention est relative à un disjoncteur à haute ou moyenne tension à gaz diélectrique sous pression dont l'énergie de coupure est, pour la coupure des courants de forte intensité, partiellement prélevée sur celle de l'arc.

On connaît des disjoncteurs comprenant un piston de soufflage de l'arc dont l'énergie de manoeuvre est assurée au moins partiellement par le gaz dont la pression augmente sous l'effet de l'augmentation de température produite par l'arc.

Un tel disjoncteur est décrit dans le brevet français n° 77 19086.

Il a été proposé d'augmenter encore la pression à laquelle est soumis le piston en équipant le disjoncteur d'un jeu d'électrodes assurant la formation d'un second arc s'établissant en même temps que le premier.

Un tel disjoncteur est par exemple décrit dans le brevet américain 3 985 988.

On a observé toutefois qu'un tel disjoncteur présente des inconvénients.

En effet, la multiplication des zones d'arc entraîne une augmention du risque de réamorçage après une manoeuvre d'ouverture du disjoncteur. En particulier, il est inutile d'avoir un second arc pour la coupure des faibles courants, en particulier des faibles courants inductifs.

Un but de l'invention est de réaliser un disjoncteur à soufflage d'arc par piston, dans lequel un second arc, venant accroître la force exercée sur le piston, n'est établi que lorsque le courant à couper est important (courant de court-circuit par exemple) cet arc auxiliaire ne s'établissant pas lorsque le courant à couper est faible (courant inductif, coupure à vide).

L'invention a pour objet un disjoncteur à haute ou moyenne tension, à gaz sous pression et à énergie de coupure prélevée sur celle de l'arc, du type comprenant :
- un ensemble fixe comprenant des contacts principaux et des contacts d'arc,
- un ensemble mobile comprenant des contacts principaux et des contacts d'arc,
- un volume de soufflage comportant un piston se déplaçant à la séparation des contacts et poussant du gaz comprimé à travers une buse de soufflage s'ouvrant sur la zone où se forme un arc principal à la séparation des contacts d'arc et
- un jeu de contacts auxiliaires en série avec les contacts d'arc pour créer un arc auxiliaire dans le volume situé à l'arrière du piston,
   caractérisé en ce qu'il comporte des moyens pour n'autoriser la séparation des contacts auxiliaires que lorsque la pression dans la zone de soufflage monte au-delà d'un seuil prédéterminé.

A propos de l'atteinte d'un seuil pression, on peut signaler que le brevet allemand DE-C-1029449 décrit un disjoncteur à huile qui, dans le but de limiter la pression maximale possible a l'intériur du dispositif, n'autorise la séparation des contacts auxliaires que lorsque la pression dans la zone de soufflage est inférieure à un seuil prédéterminé.

L'invention est précisée par la description ci-après de plusieurs exemples de sa mise en oeuvre.

Le dessin annexé comprend les figures ci-après :
- La figure 1 est une vue en demi-coupe axiale d'un disjoncteur selon un premier mode de réalisation de l'invention, position enclenchée,
- La figure 2 est une vue en demi-coupe axiale du même disjoncteur représenté au cours d'une manoeuvre de déclenchement,
- La figure 3 est une vue en demi-coupe axiale d'un disjoncteur selon un second mode de réalisation représenté au cours d'une manoeuvre de déclenchement,
- La figure 4 est une vue partielle en coupe axiale d'un disjoncteur selon un mode de réalisation voisin de celui de la figure 1, en position déclenchée.
- La figure 5 est la même vue partielle mais représentée au cours d'une manoeuvre d'enclenchement.
- La figure 6 est une vue partielle en coupe axiale d'un disjoncteur selon un troisième mode de réalisation de l'invention.

Le disjoncteur de la figure 1 comprend une enveloppe extérieure 1, en céramique délimitant un volume 2 rempli d'un gaz diélectrique tel que l'hexafluorure de soufre, sous une pression de quelques bars.

Un flasque métallique 3 relié à une prise de courant 4, ferme une extrémité de l'enveloppe.

A ce flasque est fixée une pièce métallique comprenant une première portion cylindrique 5a coaxiale à l'enveloppe, une partie discale 5b perpendiculaire à l'axe 6 de l'enveloppe et une seconde partie cylindrique 5c de diamètre inférieur au diamètre de la partie 5a. La partie discale comprend des orifices de préférence circulaires 5d, régulièrement répartis vers le bord du disque, par exemple trois orifices à 120 degrés l'un de l'autre.

La partie cylindrique 5c présente une extrémité 5e plus épaisse percée d'orifices 5f convergeant vers l'axe 6.

A cette extrémité sont fixés, une buse isolante 7 et une pièce métallique 8 à extrémité tubulaire 8a constituant le contact permanent fixe du disjoncteur. La pièce 8 porte des orifices 8b en coincidence avec les orifices 5f pour définir des passages de soufflage. Par les orifices 5d passent des tiges 9 fixées par une première extrémité à une bague 10 coulissant dans le cylindre 5a et poussée par un ressort 11 s'appuyant sur le flasque. La seconde extrémité des tiges 9 porte un piston 12 qui se prolonge d'une part par un cylindre métallique 13 entourant le cylindre 5a, d'autre part par un cylindre isolant 14 terminé par une partie renflée 14a.

Les pièces 12, 14, 5c et 8 définissent un volume V1.

Le cylindre 5a se prolonge par une pièce métallique 15 munie d'une portion annulaire 16 constituant un piston fixe coulissant le long du cylindre 13. On désigne par V2 le volume délimité par les pièces 16, 13, 12, 5c et 5b.

Les pistons 12 et 16 sont percés d'orifices référencés respectivement 12a et 16a associés à des clapets mobiles 12b et 16b.

A la partie discale 5b est fixé un tube métallique 18 terminé par un épaulement annulaire 18a.

A cet épaulement est fixée un ensemble cylindrique comprenant un premier cylindre métallique 19 prolongé par un second cylindre isolant 20 lui-même prolongé par un troisième cylindre 21 métallique, terminé par une extrémité 21a en métal ou alliage résistant à l'usure de l'arc et constituant l'un des contacts d'arc principaux.

Le cylindre 21 se prolonge du côté opposé à l'extrémité 21a par une partie cylindrique extérieure au cylindre 20 et terminée par une portion 21c constituant un des contacts auxiliaire d'arc.

L'autre contact auxiliaire d'arc est une pièce métallique 22 poussée par un ressort 23 s'appuyant sur l'épaulement 18a, munie d'une extrémité résistante 22a.

Le cylindre 5c présente, au droit des contacts d'arc auxiliaires, de larges ouvertures 18b.

Un cylindre isolant 24 est fixé au contact 23. Ce cylindre présente des ouvertures 24a mettant la zone des contacts 21c, 22a en liaison avec le volume V2 à travers les ouvertures 18b.

Le cylindre 24 présente une partie annulaire 24b munie d'un contact glissant fermant le volume V2 par glissement sur le cylindre 22.

L'extrémité du cylindre 24 présente une partie renflée 24c fermant l'espace annulaire compris entre les cylindres 21 et 5c et constituant un piston.

La section de cet espace annulaire est supérieure à la section entre la pièce 21 et l'extrémité de la pièce 5e.

L'équipage mobile du disjoncteur comprend un tube 25 avec une extrémité 25a résistante à l'arc et constituant le contact principal mobile d'arc, ainsi que des doigts 26 associés à des ressorts 27 et protégés par un capot 28 et constituant le contact principal fixe.

Les contacts mobiles 25 et 26 sont reliés comme il est bien connue à une seconde prise de courant non représentée.

Ils sont déplaçables en bloc grâce à une tringle de manoeuvre non représentée.

En position enclenchée, le capot 28 repousse la pièce 14, ce qui provoque la mise en compression du ressort 11. Les contacts principaux 26 et 8a assurent le passage du courant permanent à travers la prise 4, le flasque 3, la pièce cylindrique 5a, 5b, 5c, 5e, le contact 8a et le contact 26.

Les contacts d'arc principaux 25a-21a et les contacts d'arc auxiliaire 22a-21c sont en contact, le ressort 23 peut être détendu ou bandé.

Le fonctionnement du disjoncteur est le suivant :

### a/ Coupure des courants de forte intensité (courants de court-circuit).

L'équipage mobile est déplacé par la tringle de manoeuvre vers le bas de la figure.

Les contacts principaux 26 et 8a se séparent, puis les contacts d'arc principaux 25a 21a se séparent à leur tour provoquant la naissance d'un arc primaire 30 (figure 2).

Lorsque le capot 28 s'est déplacé, la pièce 14 a suivi le mouvement sous l'action du ressort 11 ; il en est résulté un déplacement du piston 12 comprimant le volume V1 et poussant du gaz de soufflage sur l'arc 30 à travers les canaux 8b-5f.

L'augmentation de pression dans la zone voisine de l'arc primaire 30 entraîne un déplacement de la pièce 24 contre l'action du ressort 23 (vers le haut de la figure). Cette pression s'exerce sur la section comprise entre la pièce 21 et l'extrémité de la pièce 5e puis, dès que la pièce 24 s'est déplacée, sur la section de l'espace annulaire compris entre les cylindres 21 et 5c.

Le mouvement entraîne la séparation des contacts auxiliaires d'arc 22a et 21c, provoquant la naissance d'un arc secondaire ; le courant passe alors par les pièces 4, 3, 5a, 5d, 18, 18a, 19, 22, l'arc 31, 21c, 21, 21a, l'arc 30, 25a et 25.

L'arc 31 provoque une forte montée de la pression dans le volume V2, ce qui accroît la pression sur le piston 12 qui, s'exerçant sur la large surface S4 contribue ainsi à augmenter le soufflage de l'arc primaire 30 par le gaz du volume V1.

On notera que pendant la phase d'ouverture du disjoncteur, le clapet 12b reste fermé, car il présente une surface plus grande du côté du volume V1 que du côté du volume V2. Le clapet 16b s'ouvre et évite une dépression du volume V2.

Lors de l'apparition de l'arc secondaire la surpression le ferme.

Au passage par zéro du courant, les arcs s'éteignent et le ressort 23 ramène le contact 22a au contact du contact 21c. Des trous calibrés non représentés assurent l'évacuation de la pression du volume V2 en fin de manoeuvre de déclenchement.

### b/ Coupure des courants de faible intensité (coupure du courant nominal, coupure des courants inductifs).

L'arc 30 a une énergie insuffisante pour que l'augmentation de pression qu'il engendre soit suffisante pour déplacer la pièce 24 contre l'action du ressort.

Il n'y a donc pas d'arc secondaire et donc pas de risque de réamorçage engendrant des surtensions en cascade.

L'énergie contenue dans le ressort 11 suffit à assurer, par son action sur le piston 12, un soufflage correct de l'arc 30.

### c/ fermeture

A la fermeture du disjoncteur, produite par le déplacement vers le haut de la figure de l'équipage mobile, le capot 28 repousse la pièce 14 contre l'action du ressort 11. Le clapet 12b s'ouvre et le clapet 16b se ferme, ce qui assure le remplissage du volume V1 depuis le volume V2.

Des trous de décompression 21b dans la pièce 21 et 18b dans la pièce 18 permettent d'égaliser les pressions et de réduire l'énergie nécessaire à la fermeture du disjoncteur.

Dans le mode de réalisation qui vient d'être décrit le seuil de courant à couper à partir duquel l'arc secondaire s'établit, est réglé par la force du ressort 23.

On pourra donc utiliser le disjoncteur en haute ou moyenne tension et régler aisément les seuils de fonctionnement désirés.

Dans l'exemple de réalisation des figures 1 et 2, le piston de soufflage et les contacts d'arc auxiliaires appartiennent aux parties fixes du disjoncteur.

La figure 3 représente un disjoncteur dans laquelle le piston de soufflage et les contacts d'arc auxilaire appartiennent à l'équipage mobile.

Les éléments fonctionnellement communs aux figures 1 et 3 ont reçu les mêmes numéros de référence.

En haut de la figure, les contacts 25-25a et 26-27-28 sont fixes ; le reste des parties de la figure appartiennent à l'équipage mobile.

Le ressort 11 s'appuie maintenant dans une gorge 5g de la pièce 5a-5b-5c qui est guidée dans un tube fixe 33.

Le piston de soufflage 12 n'est pas couplé au contact mobile.

Le fonctionnement est identique à celui décrit en référence aux figures 1 et 2, l'énergie de soufflage de l'arc produit par les faibles courants étant toujours assurée par le ressort 11.

La masse de l'équipage mobile étant supérieure à celle de l'équipage mobile du disjoncteur selon la figure 1, on préférera souvent la solution de la figure 1 à celle de la figure 3.

Dans les disjoncteurs du type décrit précédemment, il peut survenir, pour des tensions nominales élevées, un préamorçage pendant la phase de fermeture (enclenchement) du disjoncteur.

Le préamorçage entraîne l'ouverture des contacts d'arc secondaires, provoquant un arc qui accroît la pression dans le volume V2. Il est donc nécessaire de prévoir un moyen d'évacuer le gaz de ce volume vers le volume V1, faute de quoi la fermeture du disjoncteur ne pourrait avoir lieu.

La figure 4 est une vue partielle du disjoncteur de l'invention, dans laquelle les éléments communs aux figures 1 et 4 ont reçu les mêmes numéros de référence.

On notera cette fois que le ressort 11a de manoeuvre du piston 12, s'appuie sur un épaulement annulaire 5h de la pièce 5a.

Pour permettre l'évacuation du gaz du volume V2 lors de l'enclenchement, le disjoncteur présente les caractéristiques ci-après : le cylindre 14 est rendu mobile par rapport au cylindre 13 grâce à un ressort 40 qui s'appuie sur un redan 13a de la pièce 13. Le cylindre 13 est percé d'orifices radiaux 13b ; il en est de même de la pièce 14, qui présente des orifices radiaux 14b, situés de manière que, par le coulissement relatif des pièces 13 et 14, les orifices 13b puissent venir en coincidence avec les orifices 14b.

Les orifices 13b et 14b sont en outre situés l'un par rapport à l'autre de manière que lorsque le disjoncteur est ouvert ou en cours d'ouverture (figure 4), ces orifices ne soient pas en coincidence, ce qui laisse le volume V2 fermé.

Lorsque le disjoncteur est en cours de fermeture (figure 5), le capot 28 repousse la pièce 14 contre l'action du ressort 40.

Les orifices 13b et 14b viennent alors en coincidence, ce qui permet d'évacuer, le cas échéant, la surpression due à l'arc secondaire 31.

Bien entendu la force du ressort 40 est bien inférieure à celle du ressort 11a.

La course de la pièce 14 peut être limitée par un pion 13c solidaire du cylindre 13 coopérant avec une lumière 14c de la pièce 14.

La figure 6 est une vue partielle en demi-coupe axiale d'un disjoncteur selon une variante de réalisation.

Les éléments communs aux figures 1, 4 et 6 ont reçu les mêmes numéros de référence.

Dans cette variante, le contact auxiliaire 22 ainsi que la pièce 24 sont fixes et solidaires de la pièce 5a.

Le second contact auxiliaire, référencé maintenant 45 coulisse dans un logement 24c de la pièce 24, sous l'action d'un piston 46 dont une face 46a est mise en communication avec la zone de l'arc principal par des rainures. Un ressort 47 permet le rappel du contact 45. Ce dernier est muni de contacts glissants 45a assurant le passage du courant entre le contact 45 et le contact principal d'arc.

Lorsque l'arc principal jaillit, le piston se déplace, comprimant le ressort 47 et provoquant la séparation des contacts auxiliaires d'arc.

L'invention n'est pas limitée aux modes de réalisation décrits et représentés.

Elle s'applique par example au disjoncteur décrit dans la demande de brevet français n^{o} 86 04 393 déposée le 26 mars 1986, où l'homme de l'art saura aisément transposer les solutions précédemment décrites.

## Revendications

1. Disjoncteur à haute ou moyenne tension, à gaz sous pression et à énergie de coupure prélevée sur celle de l'arc, du type comprenant :
- un ensemble fixe comprenant des contacts principaux (8a) et des contacts d'arc (21a),
- un ensemble mobile comprenant des contacts principaux (26) et des contacts d'arc (25),
- un volume de soufflage (V1) comportant un piston (12) se déplaçant à la séparation des contacts et poussant du gaz comprimé à travers une buse de soufflage (7) s'ouvrant sur la zone où se forme un arc principal à la séparation des contacts d'arc et
- un jeu de contacts auxiliaires (22a, 21c) en série avec les contacts d'arc pour créer un arc auxiliaire dans le volume (V2) situé à l'arrière du piston,
caractérisé en ce qu'il comporte des moyens (23, 24) pour n'autoriser la séparation des contacts auxiliaires (22a, 21c) que lorsque la pression dans la zone de soufflage monte au-delà d'un seuil prédéterminé.

2. Disjoncteur selon la revendication 1 caractérisé en ce que lesdits moyens comprennent un piston (24c) solidaire de l'un (22a) des contacts auxilaires et soumis à la pression de la zone d'arc principal et un ressort (23) de rappel dudit contact auxiliaire.

3. Disjoncteur selon l'une des revendications 1 à 2 caractérisé en ce que les contacts auxiliaires (22a, 21c) appartiennent à l'ensemble fixe.

4. Disjoncteur selon l'une des revendications 1 à 2 caractérisé en ce que les contacts auxiliaires (22a, 21c) appartiennent à l'ensemble mobile.

5. Disjoncteur selon l'une des revendications 1 à 4 caractérisé en ce que le volume (V2) situé en arrière du piston comporte au moins une ouverture (13b) associée à un moyen de fermeture (14, 40) qui ferme ladite ouverture au déclenchement du disjoncteur.

6. Disjoncteur selon la revendication 5 caractérisé en ce que ledit moyen de fermeture comprend un cylindre (14) muni d'une lumière (14c) et lié à l'ensemble mobile par un ressort (40).

## Claims

1. A high- or medium-tension compressed gas circuit breaker taking circuit-breaking energy from the arc, the circuit breaker being of the type comprising:
- a fixed assembly including main contacts (8a) and arc contacts (21a);
- a moving assembly including main contacts (26) and arc contacts (25);
- a blast volume (V1) including a piston (12) which moves on contact separation and urges compressed gas through a blast nozzle (7) which opens over the zone where a main arc forms when the arc contacts separate, and
- a set of auxiliary contacts (22a, 21c) in series with the arc contacts for creating an auxiliary arc in the volume (V2) situated behind the piston,
- the circuit breaks being characterized in that it includes means (23, 24) for allowing the auxiliary contacts (22a, 21c) to separate only when the pressure in the blast zone exceeds a predetermined threshold.

2. A circuit breaker according to claim 1, characterized in that said means comprise a piston (24c) fixed to one (22a) of the auxiliary contacts and subjected to the pressure in the main arc zone, and a return spring (23) for returning said auxiliary contact.

3. A circuit breaker according to claim 1 or 2, characterized in that the auxiliary contacts (22a, 21c) belong to the fixed assembly.

4. A circuit breaker according to claim 1 or 2, characterized in that the auxiliary contacts (22a, 21c) belong to the moving assembly.

5. A circuit breaker according to any one of claims 1 to 4, characterized in that the volume (V2) situated behind the piston includes at least one opening (13b) associated with closure means (14, 40) for closing said opening when the circuit breaker is opening.

6. A circuit breaker according to claim 5, characterized in that said closure means comprises a cylinder (14) provided with an opening (14c) and connected to the moving assembly by a spring (40).

## Patentansprüche

1. Hoch- oder Mittelspannungs-Druckgasschalter, bei dem Energie zum Abschalten des Stroms dem Lichtbogen entnommen wird und der folgende Komponenten aufweist:
- eine feststehende Baugruppe, die Hauptkontakte (8a) und Lichtbogenkontakte (21a) aufweist,
- eine bewegliche Baugruppe, die Hauptkontakte (26) und Lichtbogenkontakte (25) aufweist,
- ein Blasvolumen (V1) mit einem Kolben (12), der sich bei der Trennung der Kontakte verschiebt und Druckgas durch eine Blasdüse (7) treibt, die sich zu der Zone hin öffnet, in der sich bei der Trennung der Kontakte ein Hauptlichtbogen bildet, und
- einen Satz Hilfskontakte (22a, 21c), die in Reihe mit den Lichtbogenkontakten angeordnet sind, um einen Hilfslichtbogen in dem hinter dem Kolben gelegenen Volumen (V2) zu erzeugen, dadurch gekennzeichnet, daß der Schalter Mittel (23, 24) aufweist, die die Trennung der Hilfskontakte (22a, 21c) nur dann erlauben, wenn der Druck in der Blaszone über einen vorbestimmten Schwellenwert hinaus ansteigt.

2. Schalter nach Anspruch 1, dadurch gekennzeichnet, daß die Mittel einen Kolben (24c), der mit einem der Hilfskontakte (22a) fest verbunden und dem Druck der Hauptlichtbogenzone ausgesetzt ist, und eine Rückholzfeder (23) für den Hilfskontakt aufweisen.

3. Schalter nach Anspruch 1 oder 2, dadurch gekennzeichnet, daß die Hilfskontakte (22a, 21c) zur Gruppe der feststehenden Bauelemente gehören.

4. Schalter noch Anspruch 1 oder 2, dadurch gekennzeichnet, daß die Hilfskontakte (22a, 21c) zur Gruppe der beweglichen Bauelemente gehören.

5. Schalter nach einem der Ansprüche 1 bis 4, dadurch gekennzeichnet, daß das hinter dem Kolben befindliche Volumen (V2) mindestens eine Öffnung (13b) aufweist, die einem Schließmittel (14, 40) zugeordnet ist, das diese Öffnung beim Auslösen des Schalters schließt.

6. Schalter nach Anspruch 5, dadurch gekennzeichnet, daß das Schließmittel einen Zylinder (14) aufweist, der mit einen Schlitz (14c) versehen und mit der beweglichen Baugruppe durch eine Feder (40) verbunden ist.
